# EUROPÄISCHE PATENTSCHRIFT

(11) **EP 1 224 982 B1**
(45) Veröffentlichungstag und Bekanntmachung des Hinweises auf die Patenterteilung: **06.06.2007**
(21) Anmeldenummer: 02000441.2
(22) Anmeldetag: 08.01.2002
(51) Int. Cl.: B05C 17/02

(54) **Vorrichtung zum Auftragen von Farbe auf Flächen**
Apparatus for coating paint on surfaces
Dispositif de revêtement de peinture sur des surfaces

(30) Priorität: 17.01.2001 DE 20100779 U
(43) Veröffentlichungstag der Anmeldung: 24.07.2002
(73) Patentinhaber: Kosick, Günther, 86707 Kühlenthal (DE)
(72) Erfinder: Kosick, Günther, 86707 Kühlenthal (DE)
(74) Vertreter: Munk, Ludwig

(56) Entgegenhaltungen:
- DE-A1- 19 611 284

## Beschreibung

Die Erfindung betrifft eine Vorrichtung zum Auftragen von Farbe auf Flächen, insbesondere Decken und/oder Wände, mit einer Auftragwalze, die auf einem auf einen Stiel aufgesetzten Bügel drehbar gelagert ist, und mit einer der Auftragwalze zugeordneten, verschiebbar auf dem Stiel aufgenommenen Tropfenauffangschale, die eine vom Stiel durchgriffene Öffnung und einen hiervon abstehenden, den Stiel umfassenden, kürzer als der Stiel ausgebildeten Rohrstutzen aufweist und die von einer den stielseitigen Umfangsbereich der Auftragwalze umfassenden Arbeitsstellung in eine Freigabestellung, in der die Auftragwalze aus der Tropfenauffangschale herausgeschoben ist, zurückziehbar ist und umgekehrt.

Eine Vorrichtung dieser Art ist aus der DE 196 11 284 A1 bekannt. Bei dieser bekannten Anordnung ist die Tropfenauffangschale entgegen der Kraft einer Rückstellfeder aus der Arbeitsstellung zurückziehbar. Die Rückstellfeder ist dabei innerhalb des als Rohr ausgebildeten Stiels angeordnet und einerseits am auftragwalzenfernen Ende des Stiels und andererseits an einer am den Stiel umfassenden Rohrstutzen befestigten, einen Schlitz des Stiels durchgreifenden Lasche abgestützt. Um eine ungewollte Rückstellung der Tropfenauffangschale zu vermeiden, ist diese in der zurückgezogenen Freigabestellung mittels einer Rasteinrichtung blockierbar. Die Rückstellfederanordnung und die Rasteinrichtung führen zu einem vergleichsweise komplizierten und aufwendigen Aufbau, ohne dass sich hieraus ein größerer Vorteil für die Handhabung ergibt. Außerdem besteht die Gefahr, dass die Tropfenauffangschale im Falle einer unbeabsichtigten Auslösung der Rasteinrichtung unkontrolliert in die Arbeitsstellung zurückschnellt. Die bekannte Anordnung erweist sich daher als nicht einfach und sinnfällig genug.

Hiervon ausgehend ist es daher die Aufgabe der vorliegenden Erfindung, eine Vorrichtung gattungsgemäßer Art mit einfachen und kostengünstigen Mitteln so zu verbessern, dass eine einfache und kostengünstige Bauweise sowie eine einfache und sinnfällige Bedienbarkeit gewährleistet sind.

Diese Aufgabe wird erfindungsgemäß dadurch gelöst, dass die Tropfenauffangschale durch von Hand überwindbare Reibkraft selbsthaltend auf dem Stiel aufgenommen ist.

Die Tropfenauffangschale kann einfach unter Überwindung der Reibkraft in jede gewünschte Position geschoben werden und hält sich anschließend reibschlüssig in der jeweiligen Position. Die Betätigung bzw. Auslösung einer Rasteinrichtung ist hier nicht erforderlich. Eine Rückstellfeder und eine Rasteinrichtung können entfallen. Die erfindungsgemäßen Maßnahmen ermöglichen daher in vorteilhafter Weise eine höchst einfache und kostengünstige Bauweise sowie eine hohe Bedienungsfreundlichkeit.

Vorteilhafte Ausgestaltungen und zweckmäßige Fortbildungen der übergeordneten Maßnahmen sind in den Unteransprüchen angegeben. So kann der Rohrstutzen zweckmäßig im Bereich seines hinteren Endes mit einer konischen Verengung und achsparallelen Schlitzen versehen sein. Auf diese Weise ergeben sich federnd am Stiel anliegende Laschen, welche die erwünschte Reibkraft erzeugen können. Sofern eine Verstärkung der so erzeugten Reibkraft erwünscht sein sollte, kann eine den Rohrstutzen im geschlitzten Bereich umfassende Ringfeder vorgesehen sein.

Zur Vermeidung einer Leckage kann im Bereich der vom Stiel durchgriffenen Öffnung der Tropfenauffangschale ein am Stiel anliegender Abstreifring vorgesehen sein. In den meisten Fällen genügt hierzu jedoch eine satte Anlage des Innenumfangs des Rohrstutzens am Außenumfang des Stiels.

In weiterer Fortbildung der übergeordneten Maßnahmen kann auf dem Rohrstutzen ein als Griff ausgebildeter Schrumpfschlauch aufgenommen sein. Hierdurch lassen sich Verletzungsgefahren etc. wirksam vermeiden und zuverlässige Anpresskräfte aufbringen.

Weitere vorteilhafte Ausgestaltungen und zweckmäßige Fortbildungen der übergeordneten Maßnahmen sind in den restlichen Unteransprüchen angegeben und aus der nachstehenden Beispielsbeschreibung an Hand der Zeichnung näher entnehmbar.

In der nachstehend beschriebenen Zeichnung zeigen:
- Figur 1: eine perspektivische Ansicht einer erfindungsgemäßen Auftragvorrichtung mit aus der Tropfenauffangschale herausgeschobener Auftragwalze,
- Figur 2: einen Querschnitt durch die Tropfenauffangschale,
- Figur 3: eine Draufsicht auf die Unterseite der Tropfenauffangschale,
- Figur 4: einen Vertikalschnitt durch die erfindungsgemäße Anordnung mit durch einen Deckel verschlossener Tropfenauffangschale,
- Figur 5: einen Querschnitt durch die Auftragvorrichtung mit einem in der Tropfenauffangwanne angeordneten, den Abstand zwischen dieser und der Auftragwalze vergrößernden Anschlagelement und
- Figur 6: eine Seitanansicht des Anschlagelements.

Die aus Figur 1 entnehmbare Farbauftragvorrichtung besteht aus einer einen aus textilem Material bestehenden Mantel aufweisenden Auftragwalze 1, die in an sich bekannter Weise auf einem durch einen gebogenen Rundstab etc. gebildeten Bügel 2 drehbar gelagert ist, der am vorderen Ende eines stabförmigen Stiels 3 befestigt ist, beispielsweise mit einem Gewindestück in eine stielseitige Gewindemuffe eingeschraubt ist. Der Stiel 3 ergibt einen großen Aktionsradius. Mit Hilfe des Stiels 3 ist es beispielsweise möglich, Zimmerdecken bzw. hohe Zimmerwände vom Boden aus mit einem Farbauftrag zu versehen.

Bei derartigen Arbeiten können sich in Folge der Rotation der Auftragwalze 1 und des Anpressdrucks der Auftragwalze 1 von dieser abgeschleuderte Tropfen ergeben. Um diese aufzufangen und damit eine Verschmutzung der Umgebung zu vermeiden, ist der Auftragwalze 1 eine als ganzes mit 4 bezeichnete Spritzschutzeinrichtung zugeordnet.

Die Spritzschutzeinrichtung 4 enthält eine verschiebbar auf dem Stiel 3 aufgenommene Tropfenauffangwanne 5, die gemäß Doppelpfeil 6 von einer hier nicht näher dargestellten, den stielseitigen Umfangsbereich der Auftragwalze 1 umfassenden Arbeitsstellung in die der Figur 1 zu Grunde liegende Freigabestellung, in der die Auftragwalze 1 aus der Tropfenauffangschale 5 herausgeschoben ist, zurückziehbar ist und umgekehrt. Während des Auftragens von Farbe auf einen Untergrund befindet sich die Tropfenauffangschale in der den stielseitigen Umfangsbereich der Auftragwalze 1 mit ausreichend Spiel umfassenden Arbeitsstellung. Zum Eintauchen der Auftragwalze 1 in einen Farbvorrat wird die Tropfenauffangschale 5 in die der Figur 1 zu Grunde liegende Freigabestellung gebracht.

In jeder Position ist die Tropfenauffangschale 5 durch Reibkraft auf dem Stiel so fixiert, dass sich keine selbsttätige Verstellung ergibt. Zusätzliche Fixiermittel sind nicht erforderlich. Zum Verstellen der Tropfenauffangschale 5 wird diese unter Überwindung der Reibkraft gegenüber dem Stiel 3 verschoben. Die Anordnung ist so zu treffen, dass die Reibkraft durch manuelle Betätigung überwindbar ist.

Die Tropfenauffangschale 5 besitzt, wie die Figuren 2 und 3 zeigen, eine bodenseitige, vom Stiel 3 durchgreifbare Öffnung 7. Vom Rand der Öffnung 7 steht ein an die Tropfenauffangschale 5 angeformter Rohrstutzen 8 nach unten ab, durch den der Stiel 3 ebenfalls durchsteckbar ist. Der Rohrstutzen 8 ist nur einige Zentimeter lang und damit wesentlich kürzer als der Stiel 3, so dass sich ausreichend Verschiebefreiheitsgrad ergibt. Im dargestellten Beispiel ist ein als Verlängerung des Rohrstutzens 8 ausgebildeter, in den Innenraum der Tropfenauffangschale 1 vorspringender, die Öffnung 7 umfassender Bund 9 vorgesehen, der den Öffnungsbereich versteifen kann.

Der Bund 9 kann mit in Längsrichtung der Tropfenauffangschale 5 fluchend einander gegenüberliegenden, nach oben offenen Kerben 21 versehen sein, in die bei hochgeschobener Tropfenauffangschale 5 der die Auftragwalze 1 tragende Bügel 2 mit einem dem Stiel 3 benachbarten Bereich eingreifen kann, wie beispielsweise aus Figur 4 ersichtlich ist. Hierdurch wird eine gegenseitige Verdrehbarkeit zwischen Auftragwalze 1 und Tropfenauffangschale 5 verhindert, was eine besonders hohe Zuverlässigkeit und Sicherheit gewährleistet.

Zur Erzielung der erwünschten Reibkraft zwischen Stiel 3 und Rohrstutzen 8 kann dieser mit seinem Innenumfang zumindest auf einem Teil seiner Länge mit strammem Sitz am Außenumfang des Stiels 3 anliegend ausgebildet sein. Zweckmäßig kann zur Erzielung der gewünschten Reibkraft jedoch eine Federeinrichtung vorgesehen sein, die eine federnde, gegenseitige Anlage ergibt, so dass auch bei robusten Einsatzverhältnissen eine hohe Störungsfreiheit gewährleistet ist.

Im dargestellten Ausführungsbeispiel ist der Rohrstutzen 8 hierzu im Bereich seines hinteren Endes mit einem konisch verengten Ansatz 10 versehen. Im Bereich dieses konisch verengten Ansatzes 10 sind achsparallele Schlitze 11 vorgesehen, so dass sich durch diese begrenzte Federlaschen 12 ergeben. Sofern die Federlaschen 12 die erwünschte Reibkraft nicht ergeben sollten, kann zusätzlich eine sie umfassende Ringfeder 13 vorgesehen sein. Diese kann auch nachträglich eingesetzt werden, sofern die Federlaschen 12 im Laufe der Zeit erlahmen sollten.

Da die Tropfenauffangschale 5 nicht als Farbvorratsbehälter dient, sondern lediglich als Spritzschutz, steht innerhalb der Tropfenauffangschale 5 nur vergleichsweise wenig Farbe an, so dass keine nennenswerte Gefahr von Farbleckage über den Spalt zwischen Stiel 3 und Rohrstutzen 8 besteht. Hinzu kommt, dass der in den Innenraum der Tropfenauffangschale 5 vorspringende Bund 9 eventuell bodenseitig anstehende Farbe daran hindern kann, in den genannten Spalt überzulaufen. Der Bund 9 fungiert dementsprechend als Rückhaltewehr. Zur Erzielung einer zusätzlichen Sicherheit kann im Bereich der Öffnung 7 ein Abstreifring 14 angeordnet sein, der unter Vermeidung eines Durchlaßspalts am Stiel 3 anliegen kann. Ein derartiger Abstreifring 14 kann gleichzeitig die erwünschte Reibkraft erzeugen bzw. verstärken.

Der einteilig mit der Tropfenauffangschale 1 ausgebildete Rohrstutzen 8 kann als Griff ausgebildet sein. Im dargestellten Beispiel ist auf den Rohrstutzen 8 ein vorzugsweise als Schrumpfschlauch ausgebildeter Überwurf 15 aufgeschoben, der als Griff ausgebildet ist und gleichzeitig radiale Spannkräfte ausüben kann, durch die die Federlaschen 12 zur Erzielung der gewünschten Reibkraft an den Stiel 3 andrückbar sind, so dass auf die oben erwähnte Ringfeder 13 u. U. verzichtet werden kann. Durch den Überwurf 15 werden zudem Gefahrenbereiche in Form des geschlitzten Ansatzes 10 und dergleichen abgedeckt. Die Länge des Überwurfs 15 ist so bemessen, dass er mit einer Hand gut erfassbar ist.

Es genügt daher eine mindestens einer Handbreite entsprechende Länge.

Das die Tropfenauffangschale 5 mit angeformtem Rohrstutzen 8 bildende Bauteil kann zweckmäßig als Kunststoff-Spritzgußformling hergestellt werden. Der Überwurf 15 wird nachträglich angesetzt. Dabei kann ein strammer Sitz vorgesehen sein, so dass sich eine Klemmhalterung ergibt. Der Überwurf 15 kann aber auch durch Kleben etc. befestigt sein.

Um die Auftragwalze 1 vor einem Austrocknen während längerer Arbeitspausen bzw. -Unterbrechungen zu schützen, kann der Tropfenauffangwanne 5, wie aus Figur 4 erkennbar ist, eine lösbar anbringbare Abdeckkappe 22 zugeordnet sein, die bei Bedarf auf die Tropfenauffangschale 5 aufgesetzt wird. Dabei ergibt sich ein geschlossenes Gehäuse mit einem die Auftragwalze 1 aufnehmenden Innenraum 23, so dass die Auftragwalze 1 über einen längeren Zeitraum nicht austrocknen kann. Dies erspart ein Auswaschen der Auftragwalze 1 bei jeder Arbeitsunterbrechung.

Die Abdeckkappe 22 ist zweckmäßig, ähnlich wie bei im Haushalt Verwendung findenden Frischhaltedosen, durch einen Steck- oder Schnappverschluss an der Tropfenauffangschale 5 lösbar festlegbar. Diese ist im dargestellten Beispiel hierzu mit einer nach außen vorspringenden, umlaufenden Randleiste 24 versehen. Die Abdeckkappe 22 besitzt eine im Querschnitt klauenförmige, umlaufende Randleiste 25, in welche die Randleiste 24 der Tropfenauffangschale 5 einrastbar ist. Um den Rastvorgang zu erleichtern, können die Tropfenauffangschale 5 und/oder die Abdeckkappe 22 aus einem elastisch biegsamen Material bestehen. Beide Teile, die nach Art von Unter- und Oberteil eines zweiteiligen Gehäuses zusammenwirken, können als Kunststoff-Spritzgußformlinge hergestellt werden.

Die Auftragwalze 1 ist in der der Figur 4 zugrunde liegenden Stellung in die Tropfenauffangschale 5 eingefahren und damit durch den Eingriff des Bügels 2 in eine der Kerben 21 gegen Verdrehen geschützt, so dass ein Kontakt mit der Innenwand des sie aufnehmenden Gehäuses unterbleibt.

Zur Erzielung einer großen Steifigkeit der Tropfenauffangschale 5 ist diese, wie die Figuren 1 und 3 anschaulich zeigen, auf ihrer unteren Außenseite mit vom Rohrstutzen 8 weglaufenden Versteifungsrippen 16 versehen. In den seitlichen Randbereichen können, wie aus Figur 3 ersichtlich ist, im Innenraum der Tropfenauffangschale 5 vorgesehene Querrippen 17 vorgesehen sein. Diese sind jeweils mit einer mittigen, nach oben offenen mit den Kerben 21 des Bunds 9 fluchtenden Kerbe 26 versehen, in die der Bügel 2 in der Arbeitsstellung eingreifen kann. Die Oberseite der Querrippen 17 kann einen dem Boden der Tropfenauffangschale 5 folgenden oder hieran angepassten Verlauf aufweisen. Im Bereich ihres oberen Rands ist die Tropfenauffangschale 5 mit einer umlaufenden Randleiste 18 versehen.

Die Figur 5 zeigt ein weiteres nützliches Zubehör zur Tropfenauffangwanne 5. Bei der Anordnung gemäß Figur 5 ist auf wenigstens eine der inneren Querrippen 17 ein Reiter 27 aufgesteckt, der am oberen Rand eine mittige Kerbe 28 aufweist, in welche der die Auftragwalze 1 tragende Bügel 2 mit seinem dem Stiel 3 zustrebenden Bereich in der Arbeitsstellung, das heißt bei an die Auftragwalze 1 angestellter Tropfenauffangwanne 5, eingreift. Der Reiter 27 bildet einen Anschlag, der bewirkt, dass die Auftragwalze 1 in der Arbeitsstellung weiter aus der Tropfenauffangwanne 5 herausragt, als bei Nichtgebrauch des Reiters 27, wie aus einem Vergleich der in Figur 5 mit einer durchgezogenen Linie einzeichneten Position der Auftragwalze 1 bei Gebrauch des Reiters 27 mit der in Figur 5 mit einer unterbrochenen Linie angedeuteten Position der Auftragwalze 1 ohne Gebrauch des Reiters 27 gut erkennbar ist.

Dadurch, dass die Auftragwalze 1 vergleichsweise weit aus der Tropfenauffangschale 5 herausragt, kann die Auftragwalze 1 mit einem vergleichsweise großen Umfangsbereich zur Anlage an der zu bearbeitenden, in Figur 5 bei F angedeuteten Fläche gebracht werden, ohne dass die Tropfenauffangschale 5 mit ihrem Rand an der Fläche F streift, wie durch den Winkel α verdeutlicht werden soll. Die gesamte Auftragvorrichtung kann daher um einen vergleichsweise großen, in Figur 5 durch Doppelpfeile angedeuteten Winkel geschwenkt werden, so dass der Benutzer der erfindungsgemäßen Vorrichtung einen großen Aktionsradius hat. Dennoch schützt die Tropfenauffangschale 5 vor Spritzern.

Der Reiter 27 besitzt, wie die Figur 5 in Verbindung mit Figur 6 erkennen lässt, ein auf dem oberen Rand der jeweils zugeordneten Querrippe 17 der Tropfenauffangschale 5 zur Auflage bringbares Joch 29, von dem zwei die zugeordnete Querrippe 17 flankierende Schenkel 30 nach unten abstehen. Diese sind durch einen der Kerbe 26 der zugeordneten Querrippe zugeordneten Steg 31 miteinander verbunden. Der stegferne Rand der Schenkel 30 kann einen an die Innenkontur der Tropfenauffangschale 5 angepassten Verlauf aufweisen, so dass sich ein zuverlässiger Sitz ergibt. Auf der den Schenkeln 30 gegenüberliegenden Seite ist eine vom Steg 29 nach oben abstehende, mittig angeordnete Lasche 32 vorgesehen, die am oberen Rand mit einer mittigen Kerbe 33 versehen ist. Die Dicke der Lasche 32 entspricht etwa der Dicke der Querrippen 17. Der lichte Abstand der Schenkel 30 ist so bemessen, dass sich beim Aufstecken auf die zugeordnete Querrippe 17 eine leichte Klemmwirkung und damit ein guter Halt ergeben.

Es genügt, wenn einer Querrippe 17, nämlich der unter dem dem Stiel 3 zustrebenden Bereich des Bügels 2 sich befindenden Querrippe ein einen Anschlag bildender Reiter 27 vorstehend beschriebener Art zugeordnet ist. Zweckmäßig können beiden aus Figur 3 hervorgehenden Querrippen 17 Reiter 27 zugeordnet sein, so daß der Benutzer nicht darauf achten muss, dass der Bügel 2 jeweils zum einen Reiter 27 hin seitlich auskragt.

Sofern die Auftragwalze 1 besonders weit aus der Tropfenauffangschale 5 herausragen soll, kann auf einen ersten, auf eine tropfenauffangschalenseitige Querrippe 17 aufgesteckten Reiter 27 ein weiterer Reiter 27 aufgesteckt werden, wie in Figur 6 mit strichpunktierten Linien angedeutet ist. Auch aus diesem Grund ist es vorteilhaft, wenn der Tropfenauffangschale 5 ein Set von wenigsten zwei Reitern 27 zugeordnet ist.

## Patentansprüche

1. Vorrichtung zum Auftragen von Farbe auf Flächen, insbesondere Decken und/oder Wände, mit einer Auftragwalze (1), die auf einem auf einen Stiel (3) aufgesetzten Bügel (2) drehbar gelagert ist, und mit einer der Auftragwalze (1) zugeordneten, verschiebbar auf dem Stiel aufgenommenen Tropfenauffangschale (5), die eine vom Stiel (3) durchgriffene Öffnung (7) und einen hiervon abstehenden, den Stiel (3) umfassenden, kürzer als der Stiel (3) ausgebildeten Rohrstutzen (8) aufweist und die von einer den stielseitigen Umfangsbereich der Auftragwalze (1) umfassenden Arbeitsstellung in eine Freigabestellung, in der die Auftragwalze (1) aus der Tropfenauffangschale (5) herausgeschoben ist, zurückziehbar ist und umgekehrt, **dadurch gekennzeichnet, dass** die Tropfenauffangschale (5) durch von Hand überwindbare Reibkraft selbsthaltend auf dem Stiel (3) aufgenommen ist.

2. Vorrichtung nach Anspruch 1, **dadurch gekennzeichnet, dass** der Rohrstutzen (8), der vorzugsweise mit seinem Innenumfang zumindest auf einem Teil seiner Länge satt am Außenumfang des Steils (3) anliegt, mit einer vorzugsweise elastischen Verengung versehen ist.

3. Vorrichtung nach einem der vorhergehenden Ansprüche, **dadurch gekennzeichnet, dass** der Rohrstutzen (8) im Bereich seines hinteren Endes mit einem konisch verengten Ansatz (10) versehen ist, der vorzugsweise mit achsparallelen Schlitzen (11) versehen und von einer Federeinrichtung umfasst ist.

4. Vorrichtung nach einem der vorhergehenden Ansprüche, **dadurch gekennzeichnet, dass** im Bereich der vom Stiel (3) durchgriffenen Öffnung (7) ein am Stiel (3) anliegender Abstreifring (14) vorgesehen ist.

5. Vorrichtung nach einem der vorhergehenden Ansprüche, **dadurch gekennzeichnet, dass** dem Rohrstutzen (8) eine Griffanordnung vorzugsweise inform eines auf dem Rohrstutzen (8) aufgenommenen, als Griff ausgebildeten, handbreiten Schrumpfschlauchs zugeordnet ist.

6. Vorrichtung nach einem der vorhergehenden Ansprüche, **dadurch gekennzeichnet, dass** die Tropfenauffangschale (5), die vorzugsweise im unteren Bereich mit vom Rohrstutzen (8) weglaufenden, äußeren Versteifungsrippen (16) versehen ist, mit inneren Querrippen (17) versehen ist, die vorzugsweise am oberen Rand mit einer mittigen Kerbe (26) versehen sind, in welche der die Auftragwalze (1) tragende Bügel (2) mit einem dem Stiel (3) zustrebenden Bereich einfahrbar ist.

7. Vorrichtung nach einem der vorhergehenden Ansprüche, **dadurch gekennzeichnet, dass** die Tropfenauffangschale (5), mit einem die Öffnung (7) umfassenden, in den Schaleninnenraum vorspringenden, als Verlängerung des Rohrstutzens (8) ausgebildeten Bund (9) versehen ist, der vorzugsweise mit in Walzenlängsrichtung einander gegenüberliegenden Kerben (21) versehen ist, in welche der die Auftragwalze (1) tragende Bügel (2) mit einem dem Stiel (3) benachbarten Bereich einfahrbar ist.

8. Vorrichtung nach einem der vorhergehenden Ansprüche, **dadurch gekennzeichnet, dass** der Tropfenauffangschale (5) eine abnehmbare Abdeckkappe (22) zugeordnet ist, mit der die Tropfenauffangschale (5) ein geschlossenes, die Auftragwalze (1) aufnehmendes Gehäuse bildet.

9. Vorrichtung nach Anspruch 8 **dadurch gekennzeichnet, dass** die Tropfenauffangschale (5) eine nach außen vorspringende, umlaufende Randleiste (24) und die Abdeckkappe (22) eine hieran einrastbare, im Querschnitt vorzugsweise klauenförmige, umlaufende Randleiste (25) aufweisen.

10. Vorrichtung nach einem der vorhergehenden Ansprüche, **dadurch gekennzeichnet, dass** in der Tropfenauffangschale (5) wenigstens ein dem die Auftragwalze (1) aufnehmenden Bügel (2) zugeordnetes Anschlagelement (27) lösbar festlegbar ist, durch welches der Abstand zwischen Auftragwalze (1) und Tropfenauffangschale (5) in der Arbeitsstellung vergrößerbar ist.

11. Vorrichtung nach Anspruch 10, **dadurch gekennzeichnet, dass** die Tropfenauffangschale (5) wenigstens eine innere, bodenseitige Querrippe (17) aufweist und dass auf wenigstens eine Querrippe (17) wenigstens ein das Anschlagelement (27) bildender Reiter lösbar aufsteckbar ist, der am oberen Rand mit einer mittigen, dem Bügel (2) zugeordneten Kerbe (28) versehen ist.

## Claims

1. A device for applying a coat of paint to surfaces, in particular ceilings and/or walls, comprising an application roller (1) which is rotatably attached to a frame (2) mounted on a handle (3), and further a drip catcher tray (5) associated with the application roller (1) and slidably mounted on the handle, which drip catcher tray (5) comprises an opening (7) through which extends the handle (3), and a sleeve (8) projecting from such opening (7) and encompassing the handle (3), such sleeve (8) being shorter in length than the said handle, with the drip catcher tray (5) being retractable from an operating position in which it encompasses the handle-side circumferential area of the application roller (1) into a release position in which the application roller (1) is pushed out from the drip catcher tray (5), and vice versa, **characterised in that** the drip catcher tray (5) is accommodated on the handle (3) in a self-locking manner due to a certain amount of friction force which can be overcome by hand.

2. A device as claimed in Claim 1, **characterised in that** the sleeve (8), which preferably with its inner circumferential surface rests firmly and safely on the outer circumference of the handle (3) is provided at least along part of its length with a preferably flexible constriction.

3. A device as claimed in any of the preceding Claims, **characterised in that** the sleeve (8) in the region of its rear end is provided with a conically constricted appendage (10) which is preferably provided with slots (11) extending parallel to its axis and encompassed by a spring device.

4. A device as claimed in any of the preceding Claims, **characterised in that** in the region of the opening (7) through which the handle (3) extends, provision is made for a wiper ring (14) which closely fits around the handle (3).

5. A device as claimed in any of the preceding Claims, **characterised in that** associated with the sleeve (8) is a handle grip arrangement, preferably in the form of a shrink-on tubing of approximately hand width designed as a grip and accommodated on the sleeve (8).

6. A device as claimed in any of the preceding Claims, **characterised in that** the drip catcher tray (5) which preferably in its lower region is provided with external reinforcement ribs (16) extending away from the sleeve (8), is provided with inner transverse ribs (17) which at their upper rims are preferably provided with a central groove (26) into which the frame (2) carrying the application roller (1) is retractable with that part thereof which extends towards the handle (3).

7. A device as claimed in any of the preceding Claims, **characterised in that** the drip catcher tray (5) is provided with a collar (9) encompassing the opening (7), projecting into the interior of the tray and designed as an extension of the sleeve (8), such collar (9) being provided with notches (21) preferably arranged opposite one another in the roller longitudinal direction , into which notches the frame (2) carrying the application roller (1) is retractable with that part thereof which is adjacent to the handle (3).

8. A device as claimed in any of the preceding Claims, **characterised in that** the drip catcher tray (5) is associated with a removable cover cap (22) which together with the drip catcher tray (5) forms an enclosed housing accommodating the application roller (1).

9. A device as claimed in Claim 8, **characterised in that** the drip catcher tray (5) is provided with a circumferential edge strip (24) projecting towards the outside, and further **in that** the cover cap (22) is provided with a circumferential edge strip (25) of claw-shaped cross-section, which is designed to snap into the edge strip 24.

10. A device as claimed in any of the preceding Claims, **characterised in that** at least one stop element (27) associated with the frame (2) accommodating the application roller (1) is detachably fixable in the drip catcher tray (5), such stop element (27) serving to increase the distance between the application roller (1) and the drip catcher tray (5) in the operating position.

11. A device as claimed in Claim 10, **characterised in that** the drip catcher tray (5) is provided with at least one inner bottom-side transverse rib (17) and that to at least one transverse rib (17) at least one slider is attachable which forms the stop element (27), such slider being provided with a centre notch (28) associated with the frame (2).

## Revendications

1. Dispositif pour l'application de peinture sur des surfaces, en particulier sur des plafonds et/ou parois, avec un rouleau applicateur (1) qui est logé à rotation sur un étrier (2) rapporté sur un manche (3), et avec une cuvette collectrice de gouttes (5) qui est associée au rouleau applicateur (1) et reçue à coulissement sur ledit manche, ladite cuvette collectrice de gouttes présentant une ouverture (7) traversée par le manche (3) ainsi qu'une tubulure (8) qui fait saillie de cette ouverture, entoure le manche (3) et présente une longueur inférieure à celle du manche (3), et pouvant être retirée d'une position de travail dans laquelle elle embrasse la zone circonférentielle du rouleau applicateur (1), qui est située du côté du manche, dans une position de libération dans laquelle ledit rouleau applicateur (1) est poussé hors de la cuvette collectrice de gouttes (5), et vice versa, **caractérisé par le fait que** ladite cuvette collectrice de gouttes (5) est reçue sur le manche (3) de manière à être automatiquement maintenue par une force de frottement surmontable à la main.

2. Dispositif selon la revendication 1, **caractérisé par le fait que** ladite tubulure (8) qui, de préférence, avec sa circonférence intérieure, s'applique bien, au moins sur une partie de sa longueur, contre la circonférence extérieure du manche (3) est pourvue d'un rétrécissement de préférence élastique.

3. Dispositif selon l'une des revendications précédentes, **caractérisé par le fait que** ladite tubulure (8) est pourvue au niveau de son extrémité arrière d'une rallonge (10) rétrécie de façon conique qui, de préférence, est munie de fentes (11) parallèles à l'axe et est embrassée d'un dispositif formant ressort.

4. Dispositif selon l'une des revendications précédentes, **caractérisé par le fait qu'**une bague racleuse (14) qui s'applique contre le manche (3) est prévue au niveau de l'ouverture (7) traversée par le manche (3).

5. Dispositif selon l'une des revendications précédentes, **caractérisé par le fait qu'**à ladite tubulure (8) est associée une disposition de poignée, de préférence sous forme d'une gaine thermorétractable à largeur de main qui est reçue sur la tubulure (8) et réalisée en tant que poignée.

6. Dispositif selon l'une des revendications précédentes, **caractérisé par le fait que** la cuvette collectrice de gouttes (5) qui est pourvue de préférence dans la zone inférieure de nervures raidisseuses extérieures (16) faisant saillie de la tubulure (8), est munie de nervures transversales intérieures (17) qui sont pourvues de préférence sur le bord supérieur d'une entaille centrale (26) dans laquelle on peut faire entrer l'étrier (2) portant le rouleau applicateur (1), avec une zone s 'étendant vers le manche (3).

7. Dispositif selon l'une des revendications précédentes, **caractérisé par le fait que** ladite cuvette collectrice de gouttes (5) est munie d'une collerette (9) qui entoure l'ouverture (7), fait saillie dans l'intérieur de la cuvette et est réalisée comme rallonge de la tubulure (8), ladite collerette étant pourvue de préférence d entailles (21) situées en vis-à-vis dans la direction longitudinale du rouleau et dans lesquelles on peut faire entrer l'étrier (2) portant le rouleau applicateur (1), avec une zone voisine du manche (3).

8. Dispositif selon l'une des revendications précédentes, **caractérisé par le fait qu'**à ladite cuvette collectrice de gouttes (5) est associée une chape amovible (22) avec laquelle la cuvette collectrice de goutte (5) forme un boîtier fermé recevant ledit rouleau applicateur (1).

9. Dispositif selon la revendication 8, **caractérisé par le fait que** la cuvette collectrice de gouttes (5) présente un rebord (24) circonférentiel faisant saillie vers l'extérieur et que la chape (22) présente un rebord (25) circonférentiel, de préférence en forme de griffe en coupe transversale, qui peut s'enclencher dans ce premier.

10. Dispositif selon l'une des revendications précédentes, **caractérisé par le fait que** dans la cuvette collectrice de gouttes (5) peut être fixé d'une manière amovible au moins un élément de butée (27) associé à l'étrier (2) recevant le rouleau applicateur (1), par le biais duquel la distance séparant le rouleau applicateur (1) et la cuvette collectrice de gouttes (5) peut être agrandie dans la position de travail.

11. Dispositif selon la revendication 10, **caractérisé par le fait que** la cuvette collectrice de gouttes (5) présente au moins une nervure transversale intérieure (17) située au fond, et que sur au moins une nervure transversale (17) peut être rapporté d'une manière amovible au moins un cavalier formant ledit élément de butée (27), qui est pourvu sur le bord supérieur d'une entaille centrale (28) associée à l'étrier (2).
